# EUROPÄISCHE PATENTSCHRIFT

(11) **EP 1 032 086 B1**
(45) Veröffentlichungstag und Bekanntmachung des Hinweises auf die Patenterteilung: **09.05.2007**
(21) Anmeldenummer: 00100842.4
(22) Anmeldetag: 17.01.2000
(51) Int. Cl.: H01R 13/639, H01R 13/627

(54) **Steckverbinder**
Plug connector
Connecteur à fiche

(30) Priorität: 25.02.1999 DE 19908185
(43) Veröffentlichungstag der Anmeldung: 30.08.2000
(73) Patentinhaber: Delphi Technologies, Inc., Troy, MI 48007 (US)
(72) Erfinder: Lübstorf, Mario, 42489 Wülfrath (DE); Koburg, Dirk, 42897 Remscheid (DE); Luley, Andrea, 42329 Wuppertal (DE); Hoschek, Wolfgang, 64546 Mörfelden-Walldorf (DE)
(74) Vertreter: Manitz, Finsterwald & Partner GbR

(56) Entgegenhaltungen:
- EP-A- 0 709 928
- DE-A- 3 619 288
- DE-A- 19 525 813
- US-A- 4 370 013
- US-A- 5 713 756

## Beschreibung

Die Erfindung betrifft einen Steckverbinder der im Oberbegriff des Anspruchs 1 angegebenen Art. Hierbei kann es sich insbesondere um einen elektrischen Steckverbinder handeln. Ein derartiger Steckverbinder ist aus der EP-A-0 709 928 bekannt.

Bei einem herkömmlichen, aus der DE 196 09 522 A1 bekannten Steckverbinder ist der federnde Rastarm an der Außenseite des betreffenden Verbinderteils vorgesehen. Er wirkt mit einer an der Außenseite des anderen Verbinderteils angeordneten Rastnase zusammen. Beim Zusammenstecken der beiden Verbinderteile wird der federnde Rastarm nach außen ausgelenkt. Der auf dem Rastarm geführte Schieber erstreckt sich in seiner Endstellung durch eine Lasche, die ebenso wie die Rastnase an der Außenseite des betreffenden Verbinderteils vorgesehen ist. Dieser bekannte Steckverbinder besitzt unter anderem den Nachteil, daß zusätzlich relativ viel Platz nach außen beansprucht wird.

Bei dem aus der EP-A-0 709 928 bekannten Steckverbinder können die beiden Verbinderteile bei vorzeitig seine Endstellung einnehmendem Schieber nicht mehr zusammengesteckt und miteinander verrastet werden. Der Rastarm wird bereits vor dem Zusammenstecken der beiden Verbinderteile daran gehindert, ausgelenkt zu werden.

Ziel der Erfindung ist es, einen verbesserten Steckverbinder der eingangs genannten Art zu schaffen, bei dem die zuvor genannten Nachteile beseitigt sind.

Diese Aufgabe wird nach der Erfindung dadurch gelöst, daß der vorzeitig seine Endstellung einnehmende Schieber mit dem Zusammenstecken der beiden Verbinderteile in eine durch Rastmittel definierte Vormontagestellung bewegt wird.

Mit der erfindungsgemäßen Ausbildung wird ein insgesamt äußerst kompakter Aufbau erreicht. Da sich der federnde Rastarm beim Zusammenstecken der beiden Verbinderteile nach innen bewegt, ist kein zusätzlicher Platzbedarf nach außen erforderlich.

Der vorzeitig seine Endstellung einnehmende Schieber wird mit dem Zusammenstecken der beiden Verbinderteile in seine Vormontagestellung bewegt. Beim Zusammenstecken der beiden Verbinderteile springt der Schieber somit wieder in seine Vormontagestellung zurück. Anschließend kann der Schieber dann wieder in seine Endstellung bewegt werden, in der er bei zusammengesteckten und miteinander verrasteten Verbinderteilen den federnden Rastarm sichert.

Die Endstellung des Schiebers ist vorzugsweise durch Rastmittel definiert. Eine versehentliche Verlagerung des Schiebers ist damit zumindest erschwert. Zudem ist für den jeweiligen Benutzter deutlich erkennbar, wann bzw. ob die Endstellung erreicht wurde.

Bei einer zweckmäßigen Ausführungsform des erfindungsgemäßen Steckverbinders sind Mittel für eine unverlierbare Befestigung des Schiebers am betreffenden Verbinderteil vorgesehen. Der Schieber kann somit am betreffenden Verbinderteil vormontiert und zusammen mit diesem ausgeliefert werden.

Von Vorteil ist, wenn die Mittel für eine unverlierbare Befestigung des Schiebers beim Aufsetzen des Schiebers auf das betreffende Verbinderteil wirksam werden und spätestens nach Erreichen der Vormontagestellung wirksam sind. Es ist somit sichergestellt, daß der Schieber nach Erreichen der Vormontagestellung tatsächlich auch bereits unverlierbar am betreffenden Verbinderteil befestigt ist.

Der Schieber kann insbesondere an dem den federnden Rastarm aufweisenden Verbinderteil geführt sein. Dabei kann der Schieber zumindest teilweise an dem federnden Rastarm selbst geführt sein.

Der federnde Rastarm kann von dem Schieber zumindest teilweise umschlossen sein. Alternativ oder zusätzlich kann der Rastarm durch einen am betreffenden Verbinderteil vorgesehenen Bügel oder dergleichen geschützt sein. Der Rastarm ist somit gegen Beschädigungen geschützt. Zudem ist ausgeschlossen, daß sich die betreffenden Kabel verhaken.

Bei einer zweckmäßigen praktischen Ausführungsform ist wenigstens ein Verbinderteil mit einer vorzugsweise angespritzten Kappe versehen. Die Kappe kann aus wenigstens zwei miteinander verrastbaren Kappenteilen bestehen.

Zweckmäßigerweise umfaßt die Kappe einen Kabelbinder.

Von Vorteil ist auch, wenn wenigstens ein Verbinderteil mit einer vorzugsweise angespritzten Klappe versehen ist, die eine Zweitverriegelung für in das Verbinderteil einzusetzende Kontakte bildet. Dabei ist die Zweitverriegelungsklappe zweckmäßigerweise mit dem betreffenden Verbinderteil verrastbar.

Bei einer zweckmäßigen praktischen Ausführungsform ist die Zweitverriegelungsklappe zusätzlich durch die geschlossene Kappe gesichert.

Bei einer bevorzugten Ausführungsform des erfindungsgemäßen Steckverbinders ist die Kappe an dem den federnden Rastarm aufweisenden Verbinderteil vorgesehen.

Auch die Zweitverriegelungsklappe ist zweckmäßigerweise dem den federnden Rastarm aufweisenden Verbinderteil zugeordnet.

Bei einer zweckmäßigen praktischen Ausführungsform des erfindungsgemäßen Steckverbinders umfaßt eines der beiden Verbinderteile ein Flachsteckhülsengehäuse und das andere Verbinderteil ein Aufnahmegehäuse.

In diesem Fall kann beispielsweise das ein Flachsteckhülsengehäuse umfassende Verbinderteil mit dem federnden Rastarm versehen sein.

Die Erfindung wird im folgenden anhand eines Ausführungsbeispiels unter Bezugnahme auf die Zeichnung näher erläutert; in dieser zeigen:
- Figur 1: eine auseinandergezogene schematische Darstellung eines Steckverbinders,
- Figur 2: eine schematische perspektivische Darstellung des den Rastarm aufweisenden Verbinderteils des Steckverbinders gemäß Figur 1 bei noch offener Kappe und noch ausgeschwenkter Zweitverriegelungsklappe,
- Figur 3: eine schematische geschnittene Seitenansicht des Steckverbinders unmittelbar vor dem Zusammenstecken der beiden Verbinderteile, wobei der Schieber vorzeitig seine Endstellung einnimmt,
- Figur 4: eine schematische geschnittene Seitenansicht des Steckverbinders unmittelbar nach dem Zusammenstekken der beiden Verbinderteile, wobei der Schieber wieder seine Vormontagestellung einnimmt, und
- Figur 5: eine schematische geschnittene Seitenansicht des Steckverbinders nach dem Zusammenstecken der beiden Verbinderteile, wobei der Schieber seine Endstellung einnimmt, in der er den Rastarm sichert.

Die Figuren 1 bis 5 zeigen ein Ausführungsbeispiel eines Steckverbinders 10, bei dem es sich beispielsweise um einen elektrischen Steckverbinder handeln kann.

Dieser Steckverbinder 10 umfaßt zwei zusammensteckbare Verbinderteile 12, 14, von denen eines beispielsweise ein Flachsteckhülsengehäuse und das andere ein Aufnahmegehäuse besitzen kann. Im vorliegenden Fall ist das Verbinderteil 12 mit einem Flachsteckhülsengehäuse 12' und das Verbinderteil 14 mit einem Aufnahmegehäuse 14' versehen (vgl. insbesondere Figur 1).

Das Verbinderteil 12 besitzt einen federnden Rastarm 16, der sich allgemein in Steckrichtung S (vgl. insbesondere die Figuren 3 bis 5) erstreckt und mit einem am anderen Verbinderteil 14 vorgesehenen Gegenrastmittel 18 zusammenwirkt. Wie insbesondere anhand der Figuren 1 und 3 bis 5 zu erkennen ist, kann dieses Gegenrastmittel 18 beispielsweise eine Art Bügel oder dergleichen umfassen, der bei seine Endstellung einnehmendem Rastarm 16 vom freien Ende dieses Rastarms 16 hintergriffen wird. Dabei ist dieses freie Armende mit einer Auflaufschräge 20 versehen, die beim Zusammenstecken der beiden Verbinderteile 12, 14 mit dem Gegenrastmittel 18 in Eingriff kommt, wodurch der Rastarm 16 entsprechend nach innen ausgelenkt wird.

Am federnden Rastarm 16 des Verbinderteils 12 ist ein Schieber 22 allgemein in Steckrichtung S verschiebbar geführt. Dieser Schieber 22 ist in eine Endstellung bewegbar, in der er bei zusammengesteckten Verbinderteilen 12, 14 ein die betreffende Rastverbindung lösendes Auslenken des federnden Rastarms 22 verhindert. Dabei wird das freie Ende des federnden Rastarmes 16 durch einen am Schieber 22 vorgesehenen Ansatz 24 daran gehindert, wieder nach innen verschwenkt zu werden (vgl. insbesondere Figur 5).

Beim Zusammenstecken der beiden Verbinderteile 12, 14 wird der federnde Rastarm 16 entgegen der Federkraft nach innen ausgelenkt. Zur Herstellung der Rastverbindung schnappt er anschließend nach außen zurück, so daß das freie Ende des Rastarmes 16 das Gegenrastmittel 18 hintergreifen kann. Bei zusammengesteckten und miteinander verrasteten Verbinderteilen 12, 14 wird der federnde Rastarm 16 durch den seine Endstellung einnehmenden Schieber 22 schließlich daran gehindert, wieder nach innen ausgelenkt zu werden (vgl. insbesondere Figur 5).

Die Endstellung des Schiebers 22 ist durch Rastmittel definiert, die im vorliegenden Fall durch am federnden Rastarm 16 vorgesehene Rastnasen 26 und am Schieber 22 vorgesehene Rastöffnungen 28 gebildet sind (vgl. insbesondere Figur 1).

Es sind ferner Mittel für eine unverlierbare Befestigung des Schiebers 22 am Verbinderteil 12 vorgesehen. Diese Mittel umfassen im vorliegenden Fall eine am Schieber 22 vorgesehene Federzunge 30, die nach einem Einsetzen des Schiebers 22 in die an dem Rastarm 16 vorgesehene Führung 32 einen innenliegenden Absatz 34 des Verbinderteils 12 hintergreift (vgl. insbesondere die Figuren 3 bis 5).

Der Schieber 22 ist überdies in eine wieder durch Rastmittel definierte Vormontagestellung bewegbar. Im vorliegenden Fall sind die betreffenden Rastmittel durch die an dem federnden Rastarm 16 vorgesehenen Rastnasen 26 und am Schieber vorgesehene Rastöffnungen 36 gebildet. In der Figur 4 ist der Schieber 22 in dieser Vormontagestellung gezeigt. Aus dieser Figur 4 ergibt sich auch, daß der Schieber 22 in der Vormontagestellung bereits so weit in die Führung 32 des federnden Rastarms 16 eingesetzt ist, daß die Federzunge 30 den Absatz 34 hintergreift. Die Mittel 30, 34 für eine unverlierbare Befestigung des Schiebers 22 sind demnach spätestens nach Erreichen der Vormontagestellung wirksam.

Nimmt der Schieber 22 bereits vor einem vollständigen Zusammenstecken der beiden Verbinderteile 12, 14 seine Endstellung ein (vgl. insbesondere Figur 3), so wird beim weiteren Zusammenstecken der beiden Verbinderteile 12, 14 mit dem federnden Rastarm 16 auch der Schieber 22 nach innen verschwenkt. Dabei kommt der Ansatz 24 des Schiebers 22 mit einem oberen Rand 38 des Verbinderteils 14 in Kontakt, wodurch bewirkt wird, daß mit einem weiteren Zusammenstecken der beiden Verbinderteile 12, 14 der Schieber 22 wieder in seine in der Figur 4 gezeigte Vormontagestellung bewegt wird. Wird dann anschließend der Schieber 22 wieder in seine Endstellung bewegt, so wird dadurch bei vollständig zusammengesteckten und miteinander verrasteten Verbinderteilen 12, 14 der federnde Rastarm 22 in der in der Figur 5 dargestellten Weise gesichert.

Der federnde Rastarm 16 ist von dem Schieber 22 zumindest teilweise umschlossen. Zudem ist der Rastarm 16 durch einen am Verbinderteil 12 vorgesehenen Bügel 40 geschützt. Damit ist der Rastarm 16 gegen Beschädigungen geschützt. Zudem ist ausgeschlossen, daß sich die betreffenden Kabel verhaken.

Das Verbinderteil 12 ist überdies mit einer angespritzten Kappe 42 versehen. Wie am besten anhand der Figur 2 zu erkennen ist, besteht diese Kappe 42 im vorliegenden Fall aus zwei miteinander verrastbaren Kappenteilen 42', 42''. In der Figur 2 ist die Kappe 42 noch im offenen Zustand gezeigt. Die betreffenden Rastmittel umfassen an dem Kappenteil 42'' vorgesehene Rastnasen 44 sowie am anderen Kappenteil 42' vorgesehene Rastöffnungen 46. Im vorliegenden Fall umfaßt die Kappe 42 einen Kabelbinder 48.

Es können Halter vorgesehen sein, durch die die angespritzte Kappe 42 auch nach einem Brechen der Filmscharniere 50 (vgl. insbesondere Figur 2) noch am Gehäuse des Verbinders 12 festgehalten wird.

Darüberhinaus ist das Verbinderteil 12 mit einer angespritzten Klappe 52 versehen, die eine Zweitverriegelung für in das Verbinderteil 12 einzusetzende Kontakte bildet. Diese Zweitverriegelungsklappe 52 ist mit dem Verbinderteil 12 verrastbar. Die betreffenden Rastmittel sind im vorliegenden Fall durch an der Zweitverriegelungsklappe 52 sowie am Gehäuse des Verbinderteils 12 vorgesehene Rastnasen 54 bzw. 56 gebildet. In der Figur 2 ist die Zweitverriegelungsklappe 52 noch ausgeschwenkt. Demgegenüber ist sie in den Darstellungen gemäß der Figuren 3 bis 5 über die Rastmittel 54, 56 mit dem Gehäuse des Verbinderteils 12 verrastet.

Aus den Figuren 3 bis 5 ergibt sich zudem, daß die Zweitverriegelungsklappe 52 zusätzlich durch die geschlossene Kappe 42 gesichert wird.

Figur 3 zeigt den Steckverbinder 10 unmittelbar vor dem Zusammenstekken der beiden Verbinderteile 12, 14, wobei der Schieber 22 vorzeitig seine Endstellung einnimmt. Werden die beiden Verbinderteile 12, 14 nun weiter zusammengesteckt, so wird der Schieber 22 wieder in seine Vormontagestellung bewegt.

Figur 4 zeigt den Steckverbinder 10 unmittelbar nach dem Zusammenstecken der beiden Verbinderteile 12, 14, wobei der Schieber 22 wieder seine Vormontagestellung einnimmt. Im Anschluß daran kann der Schieber 22 dann in seine Endstellung bewegt werden, in der er den federnden Rastarm 16 in der in Figur 5 dargestellten Weise sichert.

Die Verrastung von Stecker und Steckhülse kann nach dem GO-NOGO-Prinzip ausgelegt sein. Es ist ein codiertes Stecken von Stecker und Steckhülse vorgesehen.

### Bezugszeichenliste

- 10: Steckverbinder
- 12: Verbinderteil
- 12': Flachsteckhülsengehäuse
- 14: Verbinder
- 14': Aufnahmegehäuse
- 16: federnder Rastarm
- 18: Gegenrastmittel
- 20: Auflaufschräge
- 22: Schieber
- 24: Ansatz
- 26: Rastnasen
- 28: Rastöffnungen
- 30: Federzunge
- 32: Führung
- 34: Absatz
- 36: Rastöffnungen
- 38: oberer Rand
- 40: Bügel
- 42: Kappe
- 42': Kappenteil
- 42": Kappenteil
- 44: Rastnasen
- 46: Rastöffnungen
- 48: Kabelbinder
- 50: Filmscharnier
- 52: Zweitverriegelungsklappe
- 54: Rastnasen
- 56: Rastnasen

- S: Steckrichtung

## Patentansprüche

1. Steckverbinder (10) mit zwei zusammensteckbaren Verbinderteilen (12, 14), von denen eines (12) mit einem federnden Rastarm (16) versehen ist, der sich allgemein in Steckrichtung (S) erstreckt und mit einem am anderen Verbinderteil (14) vorgesehenen Gegenrastmittel (18) zusammenwirkt, und mit einem Schieber (22), der an einem (12) der beiden Verbinderteile (12, 14) allgemein in Steckrichtung (S) verschiebbar geführt und in eine Endstellung bewegbar ist, in der er bei zusammengesteckten Verbinderteilen (12, 14) ein die betreffende Rastverbindung lösendes Auslenken des federnden Rastarmes (22) verhindert, wobei der federnde Rastarm (16) beim Zusammenstecken der beiden Verbinderteile (12, 14) entgegen der Federkraft nach innen ausgelenkt wird und anschließend zur Herstellung der Rastverbindung nach außen zurückschnappt, der Schieber (22) zumindest teilweise an dem federnden Rastarm (16) geführt ist und der federnde Rastarm (16) bei zusammengesteckten und miteinander verrasteten Verbinderteilen (12, 14) durch den seine Endstellung einnehmenden Schieber (22) daran gehindert ist, nach innen ausgelenkt zu werden,
**dadurch gekennzeichnet,**
**daß** der vorzeitig seine Endstellung einnehmende Schieber (22) mit dem Zusammenstecken der beiden Verbinderteile (12, 14) in eine durch Rastmittel (26, 36) definierte Vormontagestellung bewegt wird.

2. Steckverbinder nach Anspruch 1,
**dadurch gekennzeichnet,**
**daß** die Endstellung des Schiebers (22) durch Rastmittel (26, 28) definiert ist.

3. Steckverbinder nach Anspruch 1 oder 2,
**dadurch gekennzeichnet,**
**daß** Mittel (30, 34) für eine unverlierbare Befestigung des Schiebers (22) am betreffenden Verbinderteil (12) vorgesehen sind.

4. Steckverbinder nach einem der vorhergehenden Ansprüche,
**dadurch gekennzeichnet,**
**daß** die Mittel (30, 34) für eine unverlierbare Befestigung des Schien bers (22) beim Aufsetzten des Schiebers (22) auf das betreffende Verbinderteil (12) wirksam werden und spätestens nach Erreichen der Vormontagestellung wirksam sind.

5. Steckverbinder nach einem der vorhergehenden Ansprüche,
**dadurch gekennzeichnet,**
**daß** der federnde Rastarm (16) von dem Schieber (22) zumindest teilweise umschlossen ist.

6. Steckverbinder nach einem der vorhergehenden Ansprüche,
**dadurch gekennzeichnet,**
**daß** der federnde Rastarm (16) durch einen am betreffenden Verbinderteil (12) vorgesehenen Bügel (40) geschützt ist.

7. Steckverbinder nach einem der vorhergehenden Ansprüche,
**dadurch gekennzeichnet,**
**daß** wenigstens ein Verbinderteil (12) mit einer vorzugsweise angespritzten Kappe (42) versehen ist.

8. Steckverbinder nach Anspruch 7,
**dadurch gekennzeichnet ,**
**daß** die Kappe (42) aus wenigstens zwei miteinander verrastbaren Kappenteilen (42', 42'') besteht.

9. Steckverbinder nach Anspruch 7 oder 8,
**dadurch gekennzeichnet,**
**daß** die Kappe (42) einen Kabelbinder (48) umfaßt.

10. Steckverbinder nach einem der vorhergehenden Ansprüche,
**dadurch gekennzeichnet,**
**daß** wenigstens ein Verbinderteil (12) mit einer vorzugsweise angespritzten Klappe (52) versehen ist, die eine Zweitverriegelung für in das Verbinderteil (12) einzusetzende Kontakte bildet.

11. Steckverbinder nach Ansprüche 10,
**dadurch gekennzeichnet,**
**daß** die Zweitverriegelungsklappe (52) mit dem betreffenden Verbinderteil (12) verrastbar ist.

12. Steckverbinder nach einem der vorhergehenden Ansprüche,
**dadurch gekennzeichnet,**
**daß** die Zweitverriegelungsklappe (52) zusätzlich durch die geschlossene Kappe (42) gesichert ist.

13. Steckverbinder nach einem der vorhergehenden Ansprüche,
**dadurch gekennzeichnet,**
**daß** die Kappe (42) an dem den federnden Rastarm (16) aufweisenden Verbinderteil (12) vorgesehen ist.

14. Steckverbinder nach einem der vorhergehenden Ansprüche,
**dadurch gekennzeichnet,**
**daß** die Zweitverriegelungsklappe (52) an dem den federnden Rastarm (16) aufweisenden Verbinderteil (12) vorgesehen ist.

15. Steckverbinder nach einem der vorhergehenden Ansprüche,
**dadurch gekennzeichnet,**
**daß** eines (12) der beiden Verbinderteile (12, 14) ein Flachsteckhülsengehäuse (12') und das andere Verbinderteil (14) ein Aufnahmegehäuse (14') umfaßt.

16. Steckverbinder nach Anspruch 15,
**dadurch gekennzeichnet,**
**daß** das ein Flachsteckhülsengehäuse (12') umfassende Verbinderteil (12) mit dem federnden Rastarm (16) versehen ist.

## Claims

1. Plug connector (10) comprising two connector parts (12, 14) which can be plugged together, of which one (12) is provided with a resilient latch arm (16) which generally extends in the plugging direction (S) and cooperates with a counter-latch means (18) which is provided at the other connector part (14), and comprising a slider (22) which is generally displaceably guided at one (12) of the two connector parts (12, 14) in the plugging direction (S) and can be moved into a final position in which, when the connector parts (12, 14) are plugged together, it prevents a deflection of the resilient latch arm (22) by which the relevant latch connection would be released,
wherein the resilient latch arm (16) is deflected inwardly against the spring force on the plugging together of the two connector parts (12, 14) and then snaps back outwardly to form the latch connection; and wherein the slider, (22) is guided at least partly on the resilient latch arm (16) and, when the connector parts (12, 14) are plugged together and latched to one another, the resilient latch arm (16) is prevented from being deflected inwardly by the slider (22), which adopts its final position,
**characterized in that**
the slider (22), which prematurely takes its final position, is moved into a pre-assembly position defined by latching means (26, 36) while the two connector parts (12, 14) are plugged together.

2. Plug connector in accordance with claim 1, **characterized in that** the final position of the slider (22) is defined by latching means (26, 28).

3. Plug connector in accordance with claim 1 or claim 2, **characterized in that** means (30, 34) are provided for a non-losable securing of the slider (22) at the relevant connector part (12).

4. Plug connector in any one of the preceding claims **characterized in that** said means (30, 34) for a non-losable securing of the slider (22) become effective when the slider (22) is placed onto the relevant connector part (12) and are effective at the latest after the pre-assembly position has been reached.

5. Plug connector in accordance with any one of the preceding claims, **characterized in that** the resilient latch arm (16) is at least partly surrounded by the slider (22).

6. Plug connector in accordance with any one of the preceding claims, **characterized in that** the resilient latch arm (16) is protected by a bracket (40) which is provided at the relevant connector part (12).

7. Plug connector in accordance with any one of the preceding claims, **characterized in that** at least one connector part (12) is provided with a preferably molded on cap (42).

8. Plug connector in accordance with claim 7, **characterized in that** the cap (42) consists of at least two cap parts (42', 42") which can be latched with one another.

9. Plug connector in accordance with claim 7 or claim 18, **characterized in that** the cap (42) comprises a cable binder (48).

10. Plug connector in accordance with any one of the preceding claims, **characterized in that** at least one connector part (12) is provided with a preferably molded on flap (52) which forms a second locking for contacts which are to be inserted into the connector part (12).

11. Plug connector in accordance with claim 10, **characterized in that** the second-locking flap (52) can be latched with the relevant connector part (12).

12. Plug connector in accordance with any one of the preceding claims, **characterized in that** the second-locking flap (52) is additionally secured by the closed cap (42).

13. Plug connector in accordance with any one of the preceding claims, **characterized in that** the cap (42) is provided at the connector part (12) having the resilient latch arm (16).

14. Plug connector in accordance with any one of the preceding claims, **characterized in that** the second-locking flap (52) is provided at the connector part (12) having the resilient latch arm (16).

15. Plug connector in accordance with any one of the preceding claims, **characterized in that** one (12) of the two connector parts (12, 14) comprises a flat plug sleeve housing (12') and the other connector part (14) comprises a reception housing (14').

16. Plug connector in accordance with claim 15, **characterized in that** the connector part (12) comprising a flat plug sleeve housing (12') is provided with the resilient latch arm (16).

## Revendications

1. Connecteur à fiches (10) avec deux parties de connecteur (12, 14) à assembler par enfichage dont une (12) est pourvue d'un bras d'encliquetage élastique (7) qui s'étend généralement dans la direction d'enfichage (S) et qui coopère avec un moyen de contre-encliquetage (18) prévu sur l'autre partie de connecteur (14), et avec un coulisseau (22) qui est guidé coulissant généralement dans la direction d'enfichage (S) sur l'une (12) des deux parties de connecteur (12, 14), et est déplaçable dans une position de fin de course dans laquelle, lorsque les parties de connecteur (12, 14) sont assemblées par enfichage, il empêche une déviation du bras d'encliquetage élastique (22), supprimant la liaison par encliquetage concernée, dans lequel le bras d'encliquetage élastique (16) est dévié vers l'intérieur, à l'encontre de la force d'un ressort, lorsque les deux parties de connecteur (12, 14) sont assemblées, et se replace vers l'extérieur ensuite pour réaliser la liaison par encliquetage, le coulisseau (22) est guidé au moins en partie sur le bras d'encliquetage élastique (16) et, lorsque les parties de connecteur (12, 14) sont assemblées et accrochées entre elles, le bras d'encliquetage élastique (16) est empêché d'être dévié vers l'intérieur par le coulisseau (22) prenant sa position de fin de course,
**caractérisé en ce que** le coulisseau (22), prenant prématurément sa position de fin de course, avec l'assemblage par enfichage des deux parties de connecteur (12, 14), est déplacé dans une position de prémontage définie par des moyens d'encliquetage (26, 36).

2. Connecteur à fiches selon la revendication 1,
**caractérisé en ce que** la position de fin de course du coulisseau (22) est définie par des moyens d'encliquetage (26, 28).

3. Connecteur à fiches selon la revendication 1 ou 2,
**caractérisé en ce que** des moyens (30, 34) sont prévus pour une fixation imperdable du coulisseau (22) sur la partie de connecteur (12) concernée.

4. Connecteur à fiches selon l'une des revendications précédentes,
**caractérisé en ce que** les moyens (30, 34) pour une fixation imperdable du coulisseau (22) sont activés lorsque le coulisseau (22) est placé sur la partie de connecteur (12) concernée et sont actifs au plus tard lorsqu'est atteinte la position de prémontage.

5. Connecteur à fiches selon l'une des revendications précédentes,
**caractérisé en ce que** le bras d'encliquetage élastique (16) est enfermé au moins en partie par le coulisseau (22).

6. Connecteur à fiches selon l'une des revendications précédentes,
**caractérisé en ce que** le bras d'encliquetage élastique(16) est protégé par un étrier (40) prévu sur la partie de connecteur (12) concernée.

7. Connecteur à fiches selon l'une des revendications précédentes,
**caractérisé en ce qu'**au moins une partie de connecteur (12) est pourvue d'un capuchon (42) de préférence moulé par injection.

8. Connecteur à fiches selon la revendication 7,
**caractérisé en ce que** le capuchon (42) est constitué d'au moins deux parties de capuchon (42', 42") pouvant s'accrocher entre elles.

9. Connecteur à fiches selon la revendication 7 ou 8,
**caractérisé en ce que** le capuchon (42) comprend un serre-câble (48).

10. Connecteur à fiches selon l'une des revendications précédentes,
**caractérisé en ce qu'**au moins une partie de connecteur (12) est pourvue d'un clapet (52) de préférence moulé par injection qui forme un double verrouillage pour des contacts à insérer dans la partie de connecteur (12).

11. Connecteur à fiches selon la revendication 10,
**caractérisé en ce que** le clapet de double verrouillage (52) peut s'accrocher avec la partie de connecteur (12) concernée.

12. Connecteur à fiches selon l'une des revendications précédentes,
**caractérisé en ce que** le clapet de double verrouillage (52) est bloqué en supplément par le capuchon (42) fermé.

13. Connecteur à fiches selon l'une des revendications précédentes,
**caractérisé en ce que** le capuchon (42) est prévu sur la partie de connecteur (12) comportant le bras d'encliquetage élastique (16).

14. Connecteur à fiches selon l'une des revendications précédentes, **caractérisé**
**en ce que** le clapet de double verrouillage (52) est prévu sur la partie de connecteur (12) comportant le bras d'encliquetage élastique (16).

15. Connecteur à fiches selon l'une des revendications précédentes,
**caractérisé en ce que** l'une (12) des deux parties de connecteur (12, 14) comprend un boîtier à douille plate (12') et l'autre partie de connecteur (14) comprend un boîtier de réception (14').

16. Connecteur à fiches selon la revendication 15,
**caractérisé en ce que** la partie de connecteur (12) comprenant le boîtier à douille plate (12') est pourvu du bras d'encliquetage élastique (16).
